# EUROPÄISCHE PATENTSCHRIFT

(11) **EP 0 597 247 B1**
(45) Veröffentlichungstag und Bekanntmachung des Hinweises auf die Patenterteilung: **27.12.1996**
(21) Anmeldenummer: 93116206.9
(22) Anmeldetag: 07.10.1993
(51) Int. Cl.: H01R 43/055

(54) **Zuführvorrichtung für elektrische Kontaktelemente in Crimpwerkzeugen einer Crimppresse**
Contact feeding device of a crimping press
Dispositif d'alimentation de contacts électriques dans un outil de presse de sertissage

(30) Priorität: 09.11.1992 DE 9215227 U
(43) Veröffentlichungstag der Anmeldung: 18.05.1994
(73) Patentinhaber: Grote & Hartmann GmbH & Co. KG, D-42369 Wuppertal (DE)
(72) Erfinder: Reinertz, Rudolf, D-42275 Wuppertal (DE); Keil, Uwe, D-42285 Wuppertal (DE); Schütz, Peter Dipl.-Ing., D-42719 Solingen (DE); Jarath, Jörg Dipl.-Ing., D-58285 Gevelsberg (DE)
(74) Vertreter: Patentanwälte Dr. Solf & Zapf

(56) Entgegenhaltungen:
- DE-A- 2 234 872
- DE-C- 3 937 029

## Beschreibung

Die Erfindung betrifft eine Vorrichtung zum Zuführen von elektrischen Kontaktelementen in die Crimpwerkzeuge einer Crimppresse, wobei die Kontaktelemente in Form einer Bandware zugeführt werden, in der sie nebeneinander ausgerichtet über zumindest werksintern genormte Schrottstege aneinandergereiht sind.

Eine Zuführvorrichtung ermöglicht das schrittweise Zuführen von elektrischen Kontaktelementen, die in Form von Bandware hergestellt und auf Spulen gewickelt sind, in das Crimpwerkzeug einer Crimpmaschine. In den Crimpwerkzeugen wird ein gecrimptes Kontaktelement nach dem Crimpen oder gleichzeitig mit dem Crimpen mit einem Trennmesser vom Band getrennt.

Man unterscheidet aufgrund der Herstellung und des Transportes zwischen zwei Arten von aufgespulter Bandware, und zwar zwischen Bandware mit längs oder quer im Band angeordneten Kontaktelementen. Im Band mit den nebeneinander (quer) angeordneten Kontaktelementen sind die einzelnen Kontaktelemente über Schrottstege definierter Länge und Breite miteinander verbunden. Die Kontaktelemente werden in diesem Fall im sogenannten Quertransport den Crimpwerkzeugen zugeführt.

Das Zuführen der Kontaktelemente erfolgt in der Regel unter Verwendung eines Transportfingers. Der Transportfinger wird durch eine Hebeleinrichtung beim Abwärtsfahren des Oberstempels des Crimpwerkzeuges betätigt. Er greift dabei z. B. hinter eine Kante eines Kontaktelementes und schiebt das Band in Richtung Crimpwerkzeug. Dabei müssen außer den Trägheits-, Beschleunigungs- und Reibkräften der Spule auch die Reibkräfte einer auf das Band wirkenden Transportbremse überwunden werden. Die Transportbremse dient dazu, zu verhindern, daß die durch das hohe Beschleunigen des Bandes bzw. der Spule erzeugte und gespeicherte Bewegungsenergie in ein unkontrolliertes Vorschieben umgesetzt wird.

Bei den bekannten Zuführvorrichtungen übt die Transportbremse eine Anpreßkraft aus, die bei relativ kleinen miniaturisierten Kontaktelementen, die aus entsprechend dünnem Material hergestellt sind, keine Verformung bewirken darf. Andererseits darf die Bremskraft nicht so weit vermindert werden, daß die Transportbewegungen ungleichmäßig werden.

Eine solche Transporteinrichtung ist aus der DE-A-22 34 872 bekannt, die mit einem federbelasteten Finger die Kontaktteile verschiebt, wobei beim Zurückschieben des Fingers auf Grund einer an ihm ausgebildeten Schrägfläche der Finger gegen die Federwirkung der Feder nach unten einem dahinterliegendem Kontaktelement ausweicht und hinter dem Kontaktlement wieder eingreift. Der Transportfinger ist hierbei unterhalb der Bewegungsbahn der Kontaktteile angeordnet. Als Transportbremse ist eine Druckplatte vorgesehen, die von oben auf die zum Crimpwerkzeug zugeführte Bandware drückt und eine Rückförderung der Bandware verhindert.

Nach dem Crimpen darf beim Zurückfahren des Transport fingers keine durch Reibung hervorgerufene Mitnahme der Kontaktelemente erfolgen, da andernfalls eine ungenaue Positionierung der Kontaktelemente bewirkt wird und der Finger nicht formschlüssig hinter die dafür vorgesehene Kante greifen kann. Erfolgt in einem solchen Fall eine gestörte Transportbewegung, stößt der Finger gegen die Kante, so daß ruckartig transportiert wird und die Kontaktelemente nicht genau genug unter die Crimpstempel befördert werden. Beim anschließenden Crimpvorgang kann dies zu Druckspitzen zwischen den Crimpwerkzeugen und damit zu Beschädigungen oder sogar zum Bruch der Crimpstempel führen.

In der DE 39 37 029 C1 ist ein Werkzeug zum Anschlagen von Kontaktteilen an Kabeln beschrieben, das zwei unterflur angeordnete Transportfinger aufweist, die zum Transport der Kontaktteile mit einer Schwenkbewegung von unten zwischen die Kontaktteile eingeschoben und nach unten wieder herausgezogen werden. Die Transportfinger sind über ein Gestänge drehfest mit zwei auf einer Schwenkwelle sitzenden Zahnrädern verbunden, wobei die Zahnräder durch eine weitere Zahnkranzwelle, die mit den Zahnrädern kämmend in Eingriff steht, zur Ausführung der Schwenkbewegung betätigt werden. Die Zahnräder sind auf der Schwenkwelle axial verschiebbar angeordnet. Durch die axiale Verschiebbarkeit der Zahnräder wird der Vor- bzw. Rücktransport der Transportfinger entlang der Transportrichtung der Bandware ausgeführt.

Bei dieser Schwenkeinrichtung greifen die Transportfinger mit einer Schwenkbewegung in die Zwischenräume zwischen den Kontaktteilen ein, wobei auch das starre Gestänge zwischen den Schwenkfingern und der Zahnräder einen Schwenkraum beansprucht.

Aufgabe der Erfindung ist, eine Zuführvorrichtung im Quertransport zu schaffen, die ein genaues Plazieren nebeneinander angeordneter Kontaktelemente in den Crimpwerkzeugen gewährleistet und die wenig Raum erfordert.

Diese Aufgabe wird durch die Merkmale des Anspruches 1 gelöst. Vorteilhafte Weiterbildungen der Erfindung werden in den Unteransprüchen gekennzeichnet.

Die erfindungsgemäße Zuführvorrichtung weist einen Transportfinger auf, der um eine horizontale, parallel zur Transportrichtung liegende Achse schwenkbar gelagert ist, so daß er seine vertikale Stellung bei der Schwenkbewegung entlang einer Kreisbogenbahn beibehält. Hierdurch kann er trotz der notwendigen Bogenbahn sehr genau und sicher in ein relativ kleines Mitnahmeloch eines Schrottstreifens eingreifen, selbst wenn die Kreisbogenbahn auf Grund einer kompakten Ausführung der Schwenkeinrichtung eine starke Krümmung aufweist.

Anhand der in der Zeichnung dargestellten Beispiele wird die Erfindung im folgenden näher erläutert. Es zeigen:
- Fig. 1: eine perspektivische Darstellung der gesamten Zuführvorrichtung,
- Fig. 2: eine perspektivische Darstellung der Transportfingerbetätigungseinrichtung der Zuführvorrichtung,
- Fig. 3: eine perspektivische Darstellung der Transportfingerverschiebeeinrichtung der Zuführvorrichtung,
- Fig. 4: eine perspektivische Darstellung der Transportfingerpositoniereinrichtung der Zuführvorrichtung,
- Fig. 5: eine perspektivische Darstellung der Rückzugsperre der Zuführvorrichtung.

Mit der erfindungsgemäßen Zuführvorrichtung wird eine Bandware 1 (siehe Fig. 5) transportiert, in der an einem Schrottstreifen 2 Kontaktelemente 3 über einen kurzen Schrottsteg (nicht erkennbar) angebunden sind. Die Kontaktelemente 3 sind derart an dem Schrottstreifen 2 angebunden, daß die Längsachse 4 ihrer Längserstreckung senkrecht zur Längsachse 5 des Schrottstreifens 2 in der Bandebene liegt, wobei die Kontaktelemente 3 in gleichem Abstand "a" nebeneinander angeordnet sind. Im Schrottstreifen 2 sind - wie an sich bekannt - rechteckige Mitnahmefenster bzw. Mitnahmelöcher 6 in Bandrichtung in gleichem Abstand "a" voneinander angeordnet ausgestanzt.

Die wesentlichen Bestandteile der erfindungsgemäßen Zuführvorrichtung sind auf einer auf dem Pressentisch einer nicht dargestellten Crimppresse lösbar angeordneten Tischplatte 7 montiert (siehe Fig. 1). Von der Crimppresse ist lediglich noch der in Doppelpfeilrichtung 8 vom Stößel der Crimppresse zum Crimpen vertikal bewegte Werkzeugkopf 9 abgebildet. Der nicht dargestellte Stößel der Crimppresse ist an der Mitnahmekopfschraube 10 des Werkzeugkopfes 9 lösbar befestigt, wobei der Werkzeugkopf 9 die Oberstempel 15 der Crimpwerkzeuge trägt. Die Unterstempel sind im Pressentisch angeordnet und in der Zeichnung nicht erkennbar, weil sie von Bestandteilen der Zuführvorrichtung verdeckt sind. Durch die jeweils lösbare Anordnung kann die Tischplatte 7 samt darauf montierter Zuführvorrichtung einschließlich Werkzeugkopf 9 aus der Crimppresse ausgebaut bzw. ausgewechselt werden.

Die erfindungsgemäße Zuführvorrichtung weist als Bestandteile die Transportfingerbetätigungseinrichtung 11 (Fig. 2), die Transportfingerverschiebeeinrichtung 12 (Fig. 3), die Transportfingerpositioniereinrichtung 13 (Fig. 4) sowie die Rückzugsperre 14 ( Fig. 5) auf. Die erfindungsgemäße Zuführvorrichtung hat die Aufgabe, jedes Kontaktelement 3 durch einen schrittweisen Vorschub im Quertransport in Transportrichtung 15 a positionsgenau unter die Oberstempel 15 bzw. zwischen die Stempel des Crimpwerkzeuges zu schieben.

Die Transportfingerbetätigungseinrichtung 11 (Fig. 2) dient dazu, den Transportfinger 16 aus einem Mitnahmeloch 6 des Schrottstreifens 2 nach unten herauszuziehen und in das nächste Mitnahmeloch 6 von unten hineinzuschieben. Der Transportfinger 16 ist zu diesem Zweck unterflur, d.h. unterhalb des Schrottstreifens 2 in der erfindungsgemäßen Zuführvorrichtung angeordnet. Er ist an einem vertikal ausgerichteten Plättchen 17 einstückig nach oben vorstehend vorgesehen, das auf einem in einer Ausnehmung 18 eines Transportschlittens 19 um eine horizontale parallel zur Transportrichtung 15 a liegende Achse 20 entlang einer Bogenbahn 22 schwenkbar sitzenden Lagerblock 21 befestigt ist. Der Transportfinger 16 ragt dabei aus der Ausnehmung 18 nach oben heraus.

Der Transportschlitten 19 ist in Doppelpfeilrichtung 23 horizontal hin und her verschiebbar auf zwei nebeneinander und parallel zur Transportrichtung 15 a angeordneten zylindrischen Gleitstangen 24, 25 gelagert, die entsprechend nebeneinander liegende Bohrungen (nicht dargestellt) im Transportschlitten 19 formschlüssig durchgreifen. Die Gleitstange 24 lagert in Doppelpfeilrichtung 33 schwenkbar einendig in einem dem Crimpoberstempel 15 in Transportrichtung 15 a nachgeordneten, auf der Tischplatte 7 fest sitzenden Lagerblock 26 und anderendig schwenkbar in einem ebenfalls auf der Tischplatte 7 festsitzenden, dem Crimpoberstempel 15 in Transportrichtung 15 a weit vorgeordneten Lagerblock 27, wobei der Lagerblock 27 Bestandteil der Transportfingerpositioniereinrichtung 13 ist.

Der im wesentlichen horizontal liegende Transportschlitten 19 ist - in der Draufsicht betrachtet - L-förmig ausgebildet, wobei der L-Basissteg 19 a von der Gleitstange 24 und der L-Schenkel 19 b etwa in seiner Erstreckungsmitte von der kürzer ausgeführten Gleitstange 25 durchsetzt wird. Die Gleitstange 25 wird von der Gleitstange 24 getragen, indem im Bereich des Lagerblocks 27 bzw. der Transportfingerpositioniereinrichtung 13 ein Querträgerarm 28 und im Bereich des Lagerblocks 26 ein Querträgerarm 29 fest auf der Gleitstange 25 sitzen und die Gleitstange 24 mit ihrem jeweiligen Endbereich im jeweiligen Querträger festgeklemmt steckt. Des weiteren sitzen auf der Gleitstange 25 verstellbar festgeklemmt zwei für eine genaue Transportlänge justierbare Anschlagstücke 30, 31, von denen das eine Anschlagstück 31 in Transportrichtung 15 a vor dem L-Schenkel 19 b und das andere Anschlagstück 30 in Transportrichtung 15 a hinter dem L-Schenkel 19 b angeordnet sind. Die Anschlagstücke 30, 31 begrenzen den Bewegungshub des Transportblocks 19 in Doppelpfeilrichtung 23.

Am in Transportrichtung 15 a hinteren Ende des L-Basisstegs 19 a ist eine senkrecht nach oben stehende Verbindungslasche 32 vorgesehen, deren Aufgabe weiter unten beschrieben wird.

Im Bereich der Lagerung 26 der Gleitstange 24 ist am Querträgerarm 29 ein nach oben ausgerichteter Hebelarm 29 a einstückig angebunden, so daß der Querträgerarm 29 und der Hebelarm 29 a einen L-förmigen, um die Achse 24 a der Gleitstange 24 in Doppelpfeilrichtung 39 infolge der Lagerungen in den Lagerblöcken 26, 27 kippbaren Hebel 34 ergeben.

Der Kipphebel 34 wird betätigt durch eine Rolle 35, gegen die der Hebelarm 29 a mit seiner Vorderkante 34 a von einer Druckfeder 36 gedrückt wird, die gegen die Hinterkante des Hebelarms 29 a wirkt. Die Rolle 35 lagert drehbar in einer Traggabel 37, die fest außenseitig an einer Wandung 38 a des Werkzeugkopfgehäuses 38 sitzt und somit die Bewegung des Werkzeugkopfes 9 in Doppelpfeilrichtung 8 mitmacht. Für die Ausführung einer Kippbewegung ist die Vorderkante 34 a des Kipphebels 34 mit einem Vorsprung 34 b im oberen Endbereich des Hebelarms 29 a ausgerüstet, so daß die Rolle 35, wenn sie beim Aufwärtshub des Werkzeugkopfes über den Vorsprung 34 b rollt, den Kipphebelarm 29 a gegen die Feder 36 bewegt. Dadurch wird jeweils der die Gleitstange 25 tragende freie Endbereich der Querträgerarme 28, 29 nach oben bewegt, wodurch auch der den Transportfinger 16 tragende freie Endbereich des L-Schenkels 19 b nach oben bewegt wird bzw. der Transportfinger 16 auf einer Kreisbogenbahn 33 nach oben bewegt wird.

Beim Abwärtshub des Werkzeugkopfes 9 erfolgt die umgekehrte Bewegung, d.h. der Transportfinger 16 wird dabei nach unten gezogen. Der Transportfinger 16, der zwar eine Bewegung entlang der Kreisbogenbahn 33 macht, bleibt dabei aufgrund der schwenkbaren Lagerung um die Achse 20 vertikal ausgerichtet.

Der Antrieb des Transportschlittens 19 erfolgt am zweckmäßigsten mit der Transportfingerverschiebeeinrichtung 12 gemäß Fig. 3. Sie weist eine einendig an der Verbindungslasche 32 des Transportschlittens 19 angelenkte, in Richtung Kipphebel 34 weisende Schubstange 40 auf, die anderendig am unteren Ende eines Schwinghebels 41 angelenkt ist, der nach oben ragt und anderendig um eine Achse 42 schwenkbar an einem festen Teil der Crimppresse (nicht dargestellt) lagert. Etwa in der Längsmitte des Schwinghebels 41 ist die Kolbenstange 43 einer fest in der Crimppresse angeordneten Kolbenzylinderanordnung 44 angelenkt. Eine Hin- und Herbewegung der Kolbenstange 43 parallel zur Doppelpfeilrichtung 23 versetzt den Transportschlitten 19 von einem Anschlagstück 30 zum anderen Anschlagstück 31 oder umgekehrt. Um den gleichen Weg wird der Transportfinger 16 in Doppelpfeilrichtung 23 verschoben.

Die Schubbewegung des Transportfingers 16 muß mit seiner durch den Kipphebel 34 bewirkten Abtauch- bzw. Auftauchbewegung derart kombiniert sein, daß der Transportfinger 16 kurz vor dem Einsetzen der jeweiligen Schubbewegung abtaucht bzw. auftaucht. Dies geschieht zweckmäßigerweise mit einer Schalteinrichtung 45 gemäß Fig. 3. Die Schalteinrichtung 45 ist am oberen freien Ende des Hebelarms 29 a vorgesehen, wobei am oberen freien Ende des Hebelarms 29 a ein in Richtung Kolbenzylinderanordnung 44 weisender Schaltstift 46 angeordnet ist, der von der Seite her in eine U-förmige Ausnehmung 47 einer horizontal in einer Nut 49 gleitbaren Schaltschieberplatte 48 greift. Die Nut 49 ist frontal in einem in der Crimppresse fest gelagerten Schaltgehäuse 50 angeordnet, in dem ein z. B. als Vorsteuerventil ausgebildetet Schalter 51 sitzt. Durch diese Anordnung wird die Kippbewegung des Hebelarms 29 a über den Stift 46 in eine Hin- und Herbewegung der Schaltschieberplatte 48 umgesetzt. Die Schaltschieberplatte 48 gibt z. B. die Ventil-Vorsteuerluft für die Kolbenzylinderanordnung 44 frei, da das Vorsteuer-Ventil 51 über eine Verbindungsleitung 51 a mit dem Schaltventil 51 b der Kolbenzylinderanordnung 44 in Verbindung steht. Durch die Freigabe der Ventil-Vorsteuerluft wird die Betätigung der Kolbenzylinderanordnung initiiert.

Zur Zeitverzögerung der Schaltung der Kolbenzylinderanordnung und damit der Verschiebebewegung des Transportfingers 16 so lange, bis die Abtauch- bzw. Auftauchbewegung des Transportfingers 16 abgeschlossen bzw. die jeweilige Kipphebelbewegung ausgeführt ist, ist die Breite der U-förmigen Ausnehmung 47 in der Schaltschieberplatte 48 größer, als der Durchmesser des Schaltstiftes 46 beträgt, so daß der Schaltstift 46 die Schaltschieberplatte 48 jeweils erst nach einem bestimmten Leerhub betätigt, wenn die jeweilige Kippbewegung des Kipphebels 34 einsetzt.

Zur genauen Verstellung der Transportlage des Transportfingers 16 ist die Gleitstange 24 mit den daran sitzenden Teilen mit der Transportfingerpositioniereinrichtung 13 in ihrer Achsrichtung (Doppelpfeilrichtung 52) verstellbar (Fig. 4). Diese Feinverstellung sieht vor, daß dem Lagerblock 27 in Transportrichtung 15 a im Abstand nachgeordnet ein weiterer Lagerblock 27 a auf der Tischplatte 7 angeordnet ist, der für die eigentliche drehbare Lagerung der Gleitstange 24 verantwortlich ist, wobei im Zwischenraum zwischen den Blöcken 27, 27 a ein Klemmstück 27 b mit einer Klemmschraube 27 c auf dem freien Ende der Gleitstange 24 sitzt.

Die Gleitstange 24 ist durch eine Stellschraube 24 a verlängert ausgeführt, die im freien Endbereich der Gleitstange 24 steckt, wobei die Gleitstange 24 unmittelbar vor dem Lagerblock 27 endet. Die Stellschraube 24 a weist ein Außengewinde auf, das in einem Innengewinde im Endbereich der Gleitstange 24 geführt wird (nicht dargestellt), wobei der Schaft 24 c der Stellschraube 24 a eine Bohrung 27 d im Lagerblock 27 durchgreift und der Kopf 24 b der Schraube 24 a nach außen aus dem Lagerblock 27 herausragt. Die Bohrung 27 d ist im Durchmesser größer, als der Durchmesser des Schraubenschaftes 24 c beträgt, und nimmt zudem eine den Schaft 24 c umfassende Druckfeder 24 d auf, die sich einendig gegen eine in Schraubenkopfnähe vorgesehene Bohrungsstufe 27 e im Lagerblock 27 und anderendig gegen einen am Ende der Gleitstange 24 vorgesehenen Bund 24 e abstützt.

Zur Verstellung der Transportlage wird die Klemmschraube 27 c gelöst. Durch Verdrehen der Stellschraube 24 a, die sich durch die Federkraft am Lagerblock 27 anlegt, wird die Position der Gleitstange 24 mitsamt den Anschlägen verstellt. Anschließend wird die Klemmschraube 27 c wieder festgezogen.

Wenn der Transportfinger 16 sich nicht im Eingriff befindet, wird ein Zurückziehen der Bandware 1 durch die Rückzugsperre 14 verhindert (Fig. 5). Die Rückzugsperre 14 befindet sich im Bandwaren-Einlaufbereich der Zuführvorrichtung. Sie weist einen L-förmigenWinkelblock 53 auf, dessen horizontaler L-Basissteg 53 a den Schrottstreifen 2 übergreift und dessen vertikaler L-Schenkel 53 b nach unten ragt. Dem L-Schenkel 53 b seitlich gegenüberliegend ist unter den Kontaktelementen 3 eine Lagerplatte 54 vorgesehen, die einen aufrecht gelagerten Stopperarm 55 um eine Achse 56 schwenkbar trägt, der im Zwischenraum zwischen der Lagerplatte 54 und dem L-Schenkel 53 b unterhalb des Schrottstreifens 2 angeordnet ist. Der Stopperarm 55 ist in Transportrichtung 15 a geneigt; sein oberes freies Ende drückt von unten gegen den Schrottstreifen 2 und damit den Schrottstreifen 2 gegen den L-Basissteg 53 a, was durch eine Druckfeder 58 bewirkt wird, die sich einendig gegen den Stopperarm 55 entgegen seiner Neigung und anderendig an der Lagerplatte 54 abstützt.

Das untere Ende des Stopperarms 55 ragt aus dem Zwischenraum zwischen dem L-Schenkel 53 b und der Lagerplatte 54 nach unten heraus und hat einen Betätigungsstift 57, mit dem der Stopperarm 55 von Hand verschwenkt werden kann. Der Stopperarm 55 wirkt somit nach Art eines Haltekeiles, der ständig am Transport- bzw. Schrottstreifen 2 anliegt und über die Selbsthemmung ein Zurückziehen der Bandware verhindert. Durch Ziehen am Stift 54 entgegen der Transportrichtung und gegen die Federkraft kann die Klemmung gelüftet werden, so daß die Bandware entnommen und/oder verschoben werden kann. Zur Führung der Bandware bzw. des Schrottstreifens kann noch vorgesehen sein, daß der Schrottstreifen zwischen zwei übereinander angeordneten Führungsstegen 59 und 60 - wie an sich bekannt - geführt wird, wobei der Führungssteg 60 wegklappbar angeordnet ist, so daß die Bandware in die Zuführeinrichtung eingelegt oder aus der Zuführeinrichtung entnommen werden kann.

## Patentansprüche

1. Zuführvorrichtung zum positionierenden Zuführen von elektrischen Kontaktelementen in einer horizontalen Ebene bzw. gegebenenfalls etwas geneigten Ebene auf einer geraden Transportbahn in die Crimpwerkzeuge einer Crimppresse, wobei die Kontaktelemente in Form einer Bandware zugeführt werden und die Zuführung mit einem nach oben ragenden, in die Transportbahn schwenkbaren, in einem Transportschlitten (19) einer Transportfingerbetätigungseinrichtung lagernden Transportfinger (16) erfolgt, der unterhalb der Bandwareführungselemente der Zuführvorrichtung unterflur angeordnet ist und auf einer quer zur Transportrichtung (15a) der Transportbahn ausgerichteten Kreisbogenbahn (33) durch die Transportfingerbetätigungseinrichtung (11) aus einer Mitnahmeausnehmung nach unten herausgezogen und anschließend in eine andere Mitnahmeausnehmung von unten hineingeschoben wird, wobei der Transportfinger (16) mit einer Transportfingerverschiebeeinrichtung (12) in Transportrichtung hin- und herverschiebbar gelagert ist,
wobei der Transportfinger (16) aufgrund einer im Transportschlitten (19) vorgesehenen Lagerung um eine horizontale, parallel zur Transportrichtung (15a) liegenden Achse (20) seine vertikale Stellung bei der Schwenkbewegung beibehält.

2. Zuführvorrichtung nach Anspruch 1, **dadurch gekennzeichnet,** daß sie auf einer auf dem Pressentisch der Crimppresse lösbar angeordneten Tischplatte (7) montiert ist.

3. Zuführvorrichtung nach Anspruch 1 und/oder 2, **dadurch gekennzeichnet,** daß sie mit dem vom Stößel der Crimppresse betätigten, auswechselbar angeordneten Werkzeugkopf (9) gekoppelt ist.

4. Zuführvorrichtung nach einem oder mehreren der Ansprüche 1 bis 3, **dadurch gekennzeichnet,** daß der Transportfinger (16) an einem vertikal ausgerichteten Plättchen (17) einstückig angeformt ist, das auf einem in einer Ausnehmung (18) des Transportschlittens (19) um die horizontale parallel zur Transportrichtung (15 a) liegenden Achse (20) schwenkbar sitzenden Lagerblock (21) befestigt ist, wobei der Transportfinger (16) aus der Ausnehmung (18) nach oben herausragt.

5. Zuführvorrichtung nach Anspruch 4, **dadurch gekennzeichnet,** daß der Transportschlitten (19) horizontal hin und her verschiebbar auf zwei nebeneinander und parallel zur Transportrichtung (15 a) angeordneten zylindrischen Gleitstangen (24, 25) gelagert ist, die entsprechend nebeneinander liegende Bohrungen im Transportschlitten (19) formschlüssig durchgreifen, wobei die Gleitstange (24) schwenkbar einendig in einem dem Crimpoberstempel (15) in Transportrichtung (15 a) nachgeordneten, auf der Tischplatte (7) festsitzenden Lagerblock (26) und anderendig schwenkbar in einem ebenfalls auf der Tischplatte (7) festsitzenden, den Crimpoberstempel (15) in Transportrichtung (15 a) weit vorgeordneten Lagerblock (27) lagert und wobei der Lagerblock (27) Bestandteil einer Transportfingerpositioniereinrichtung (13) ist.

6. Zuführvorrichtung nach Anspruch 5, **dadurch gekennzeichnet,** daß der Transportschlitten (19) - in der Draufsicht betrachtet - L-förmig ausgebildet ist, wobei der L-Basissteg (19 a) von der Gleitstange (24) und der L-Schenkel (19 b) etwa in seiner Erstreckungsmitte von der Kürze aus geführten Gleitstange (25) durchsetzt wird und wobei die Gleitstange (25) von der Gleitstange (24) getragen wird, indem im Bereich des Lagerblocks (27) bzw. der Transportfingerpositioniereinrichtung (13) ein Querträgerarm (28) und im Bereich des Lagerblocks (26) ein Querträgerarm (29) fest auf der Gleitstange (25) sitzen und die Gleitstange (24) mit ihrem jeweiligen Endbereich im jeweiligen Querträger festgeklemmt steckt.

7. Zuführvorrichtung nach Anspruch 6, **dadurch gekennzeichnet,** daß auf der Gleitstange (25) verstellbar festgeklemmt zwei für eine genaue Transportlänge justierbare Anschlagstücke (30, 31) sitzen, von denen das eine Anschlagstück (31) in Transportrichtung (15 a) vor dem L-Schenkel (19 b) und das andere Anschlagstück (30) in Transportrichtung (15 a) hinter dem L-Schenkel (19 b) angeordnet sind.

8. Zuführvorrichtung nach einem oder mehreren der Ansprüche 5 bis 7, **dadurch gekennzeichnet,** daß am L-Basissteg (19 a) eine senkrecht nach oben stehende Verbindungslasche (32) angeordnet ist.

9. Zuführvorrichtung nach einem oder mehreren der Ansprüche 5 bis 8, **dadurch gekennzeichnet,** daß im Bereich der Lagerung (26) der Gleitstange (24) am Querträgerarm (29) ein nach oben gerichteter Hebelarm (29 a) einstückig angebunden ist, woraus aus dem Querträgerarm (29) und dem Hebelarm (29 a) ein L-förmiger, um die Achse (24 a) der Gleitstange (24) in Doppelpfeilrichtung (39) infolge der Lagerungen in den Lagerblöcken (26, 27) kippbarer Kipphebel (34) resultiert.

10. Zuführvorrichtung nach Anspruch 9, **dadurch gekennzeichnet**, daß der Kipphebel (34) durch eine Rolle (35) betätigt wird, gegen die der Hebelarm (29 a) mit seiner Vorderkante (34 a) von einer Druckfeder (36) gedrückt wird, die gegen die Hinterkante des Hebelarms (29 a) wirkt, wobei die Rolle drehbar in einer Traggabel (37) lagert, die fest außenseitig an einer Wandung (38 a) des Werkzeugkopfgehäuses (38) sitzt und somit die Bewegung des Werkzeugkopfes (9) in Doppelpfeilrichtung (8) mitmacht.

11. Zuführvorrichtung nach Anspruch 10, **dadurch ge-kennzeichnet,** daß für die Ausführung der Kippbewegung die Vorderkante (34 a) des Kipphebels (34) mit einem Vorsprung (34 b) im oberen Endbereich des Hebelarms (29 a) ausgerüstet ist, so daß die Rolle (35), wenn sie beim Aufwärtshub des Werkzeugkopfes über den Vorsprung (34 b) rollt, den Kipphebelarm (29 a) gegen die Feder (36) bewegt.

12. Zuführvorrichtung nach einem oder mehreren der Ansprüche 1 bis 11, **dadurch gekennzeichnet,** daß der Antrieb des Transportschlittens (19) mit der Transportfingerverschiebeeinrichtung (12) erfolgt, die eine einendig an der Verbindungslasche (32) des Transportschlittens (19) angelenkte, in Richtung Kipphebel (34) weisende Schubstange aufweist, die anderendig am unteren Ende eines Schwinghebels (41) angelenkt ist, der nach oben ragt und anderendig um eine Achse (42) schwenkbar an einem festen Teil der Crimppresse lagert, wobei etwa in der Längsmitte des Schwinghebels (41) die Kolbenstange (43) einer fest in der Crimppresse angeordneten Kolbenzylinderanordnung (44) angelenkt ist.

13. Zuführvorrichtung nach Anspruch 12, **dadurch gekennzeichnet,** daß die Kolbenzylinderanordnung (44) mit einer Schalteinrichtung (45) geschaltet wird, die am oberen freien Ende des Hebelarms (29 a) vorgesehen ist, wobei am oberen freien Ende des Hebelarms (29 a) ein in Richtung Kolbenzylinderanordnung (44) weisender Schaltstift (46) angeordnet ist, der von der Seite her in eine U-förmige Ausnehmung (47) einer horizontal in einer Nut (49) gleitbaren Schaltschieberplatte (48) greift, wobei die Nut (49) frontal in einem in der Crimppresse fest gelagerten Schaltgehäuse (50) angeordnet ist, in dem ein Schalter (51) sitzt.

14. Zuführvorrichtung nach Anspruch 13, **dadurch gekennzeichnet,** daß der Schalter (51) über eine Verbindungsleitung (51 a) mit einem Schaltventil (51 b) der Kolbenzylinderanordnung (44) in Verbindung steht.

15. Zuführvorrichtung nach einem oder mehreren der Ansprüche 1 bis 14, **dadurch gekennzeichnet,** daß zur genauen Verstellung der Transportlage des Transportfingers (16) die Gleitstange (24) mit den daran sitzenden Teilen mit einer Transportfingerpositioniereinrichtung (13) in ihrer Achsrichtung verstellbar angeordnet ist.

16. Zuführvorrichtung nach Anspruch 15, **dadurch gekennzeichnet,** daß dem Lagerblock (27) in Transportrichtung (15 a) im Abstand nachgeordnet ein weiterer Lagerblock (27 a) auf der Tischplatte (7) angeordnet ist, wobei im Zwischenraum zwischen den Blöcken (27, 27 a) ein Klemmstück (27 b) mit einer Klemmschraube (27 c) auf dem freien Ende der Gleitstange (24) sitzt und wobei die Gleitstange (24) durch eine Stellschraube (24 a) verlängert ausgeführt ist, die im freien Endbereich der Gleitstange (24) steckt, wobei die Gleitstange (24) unmittelbar vor dem Lagerblock (27) endet und die Stellschraube (24 a) ein Außengewinde aufweist, das in einem Innengewinde im Endbereich der Gleitstange (24) geführt wird, wobei der Schaft (24 c) der Stellschraube (24 a) eine Bohrung (27 d) im Lagerblock (27) durchgreift und der Kopf (24 b) der Schraube (24 a) nach außen aus dem Lagerblock (27) herausragt und wobei die Bohrung (27 d) im Durchmesser größer ist, als der Durchmesser des Schraubenschaftes (24 c) beträgt, und zudem eine den Schaft (24 c) umfassende Druckfeder (24 d) aufnimmt, die sich einendig gegen eine in Schraubenkopfnähe vorgesehene Bohrungsstufe (27 e) im Lagerblock (27) und anderendig gegen einen am Ende der Gleitstange (24) vorgesehenen Bund (24 e) abstützt.

17. Zuführvorrichtung nach einem oder mehreren der Ansprüche 1 bis 16, **gekennzeichnet durch** eine Rückzugsperre (14), die sich im Bandwaren-Einlaufbereich der Zuführvorrichtung befindet.

18. Zuführvorrichtung nach einem oder mehreren der Ansprüche 1 bis 17,
dadurch gekennzeichnet,
daß die Bandware an eine Mitnahmelöcher (6) in bestimmtem Abstand aufweisenden Schrottstreifen auf Abstand nebeneinander angebunden ist.

19. Zuführvorrichtung nach Anspruch 17 oder 18, **dadurch gekennzeichnet,** daß die Rückzugsperre (14) einen L-förmigen Winkelblock (53) aufweist, dessen horizontaler L-Basissteg (53 a) den Schrottstreifen (2) übergreift und dessen vertikaler L-Schenkel (53 b) nach unten ragt, dem L-Schenkel (53 b) seitlich gegenüberliegend unter den Kontaktelementen (3) eine Lagerplatte (54) vorgesehen ist, die einen aufrecht gelagerten Stopperarm (55) um eine Achse (56) schwenkbar trägt, der im Zwischenraum zwischen der Lagerplatte (54) und dem L-Schenkel (53 b) unterhalb des Schrottstreifens (2) angeordnet ist, der Stopperarm (55) in Transportrichtung (15 a) geneigt ist, sein oberes freies Ende von unten gegen den Schrottstreifen (2) drückt, was durch eine Druckfeder (58) bewirkt wird, die sich einendig gegen den Stopperarm (55) entgegen seiner Neigung und anderendig an der Lagerplatte (54) abstützt.

20. Zuführvorrichtung nach Anspruch 19, **dadurch gekennzeichnet**, daß das untere Ende des Stopperarms (55) aus dem Zwischenraum zwischen dem L-Schenkel (53 b) und der Lagerplatte (54) nach unten herausragt und ein Betätigungsstift (57) aufweist.

## Claims

1. Feeding device for the positioning feeding of electrical contact elements in a horizontal plane or, if necessary, slightly inclined plane, on a straight transporting path, into the crimping tools of a crimping press, the contact elements being fed in the form of a tape product and the feeding being effected by means of an upwardly projecting transporting finger (16) which is pivotable into the transporting path, is mounted in a transporting slide (19) of a transporting finger actuating device, is arranged in underfloor fashion beneath the tape product guiding elements of the feeding device and is withdrawn downwardly from a driving opening, on a circular-arc path (33) oriented transversely to the transporting direction (15a) of the transporting path, by the transporting finger actuating device (11), and subsequently pushed into another driving opening from below, the transporting finger (16) being mounted so as to be displaceable to and fro in the transporting direction by means of a transporting finger displacing device (12), the transporting finger (16) retaining its vertical position during the pivoting movement, as a result of a mounting, provided in the transporting slide (19), about a horizontal axis (20) lying parallel to the transporting direction (15a).

2. Feeding device according to Claim 1, characterised in that it is mounted on a table slab (7) detachably arranged on the press table of the crimping press.

3. Feeding device according to Claim 1 and/or 2, characterised in that it is coupled to the interchangeably arranged tool head (9) actuated by the ram of the crimping press.

4. Feeding device according to one or more of Claims 1 to 3, characterised in that the transporting finger (16) is integrally formed on a vertically oriented small plate (17) which is fastened to a bearing block (21) seated in a recess (18) of the transporting slide (19) so as to be pivotable about the horizontal axis (20) lying parallel to the transporting direction (15 a), the transporting finger (16) projecting upwardly out of the recess (18).

5. Feeding device according to Claim 4, characterised in that the transporting slide (19) is mounted, so as to be displaceable horizontally to and fro, on two cylindrical sliding bars (24, 25) which are arranged one beside the other and parallel to the transporting direction (15 a) and positively reach through the bores, lying correspondingly one beside the other, in the transporting slide (19), the sliding bar (24) being pivotably mounted at one end in a bearing block (26) which follows the crimping upper die (15) in the transporting direction (15 a) and is fixedly seated on the table slab (7), and pivotably mounted at the other end in a bearing block (27) which is likewise fixedly seated on the table slab (7) and distantly precedes the crimping upper die (15) in the transporting direction (15 a), and the bearing block (27) being a component of a transporting finger positioning device (13).

6. Feeding device according to Claim 5, characterised in that the transporting slide (19) - seen in plan view - is of L-shaped configuration, the L base web (19 a) being penetrated by the sliding bar (24) and the L leg (19 b) being penetrated, approximately at the centre of its extent, by the shorter-constructed sliding bar (25), and the sliding bar (25) being carried by the sliding bar (24) in that a transverse carrier arm (28) is fixedly seated on the sliding bar (25) in the region of the bearing block (27) or of the transporting finger positioning device (13) and a transverse carrier arm (29) is fixedly seated on the sliding bar (25) in the region of the bearing block (26) and the sliding bar (24) is inserted by its respective end regions in a securely clamped manner in the respective transverse carriers.

7. Feeding device according to Claim 6, characterised in that two stop pieces (30, 31), adjustable for a precise transporting length, are seated in an adjustably securely clamped manner on the sliding bar (25), of which one stop piece (31) is arranged before the L leg (19 b) in the transporting direction (15 a) and the other stop piece (30) is arranged after the L leg (19 b) in the transporting direction (15 a).

8. Feeding device according to one or more of Claims 5 to 7, characterised in that a vertically upwardly directed connecting lug (32) is arranged on the L base web (19 a).

9. Feeding device according to one or more of Claims 5 to 8, characterised in that an upwardly directed lever arm (29 a) is integrally attached to the transverse carrier arm (29) in the region of the bearing (26) of the sliding bar (24), an L-shaped tilting lever (34), tiltable about the axis (24 a) of the sliding bar (24) in the direction of the double-headed arrow (39) owing to the mounting in the bearing blocks (26, 27), resulting from the transverse carrier arm (29) and the lever arm (29 a).

10. Feeding device according to Claim 9, characterised in that the tilting lever (34) is actuated by a roller (35), against which the front edge (34 a) of the lever arm (29 a) is pressed by a compression spring (36) which acts against the rear edge of the lever arm (29 a), the roller being rotatably mounted in a carrying fork (37) which is fixedly seated on the outside of a wall (38 a) of the tool-head housing (38) and thus follows the movement of the tool head (9) in the direction of the double-headed arrow (8).

11. Feeding device according to Claim 10, characterised in that, for the execution of the tilting movement, the front edge (34 a) of the tilting lever (34) is equipped with a projection (34 b) in the upper region of the lever arm (29 a), so that the roller (35), when it rolls over the projection (34 b) during the upward stroke of the tool head, moves the tilting-lever arm (29 a) counter to the spring (36).

12. Feeding device according to one or more of Claims 1 to 11, characterised in that the driving of the transporting slide (19) is effected by means of the transporting finger displacing device (12), having a connecting rod which is articulated at one end on the connecting lug (32) of the transporting slide (19) and points in the direction of the tilting lever (34) and is articulated at the other end on the lower end of an oscillating lever (41) which projects upwardly and at the other end is mounted on a fixed part of the crimping press so as to be pivotable about a shaft (42), the piston rod (43) of a piston/cylinder arrangement (44) fixedly arranged in the crimping press being articulated approximately at the longitudinal centre of the oscillating lever (41).

13. Feeding device according to Claim 12, characterised in that the piston/cylinder arrangement (44) is operated by means of an operating device (45) provided at the upper free end of the lever arm (29 a), an operating pin (46) pointing in the direction of the piston/cylinder arrangement (44) being arranged at the upper free end of the lever arm (29 a) and reaching from the side into a U-shaped recess (47) of an operating slide plate (48) slidable horizontally in a groove (49), the groove (49) being arranged frontally in an operating housing (50) which is fixedly mounted in the crimping press and in which an operating element (51) is seated.

14. Feeding device according to Claim 13, characterised in that the operating element (51) is connected to an operating valve (51 b) of the piston/cylinder arrangement (44) via a connecting line (51 a).

15. Feeding device according to one or more of Claims 1 to 14, characterised in that, for the precise adjustment of the transporting position of the transporting finger (16), the sliding bar (24), together with the parts seated thereon, is arranged so as to be adjustable in its axial direction by means of a transporting finger positioning device (13).

16. Feeding device according to Claim 15, characterised in that, at a distance from and following the bearing block (27) in the transporting direction (15 a), there is arranged a further bearing block (27 a) on the table slab (7), a clamping piece (27 b) with a clamping screw (27 c) being seated on the free end of the sliding bar (24) in the interspace between the blocks (27, 27 a) and the sliding bar (24) being constructed in such a way that it is extended by an adjusting screw (24 a) inserted in the free end region of the sliding bar (24), the sliding bar (24) ending directly before the bearing block (27) and the adjusting screw (24 a) having an external thread which is guided in an internal thread in the end region of the sliding bar (24), the shank (24 c) of the adjusting screw (24 a) reaching through a bore (27 d) in the bearing block (27) and the head (24 b) of the screw (24 a) projecting outwardly out of the bearing block (27), and the bore (27 d) being of larger diameter than the diameter of the screw shank (24 c) and, in addition, receiving a compression spring (24 d) surrounding the shank (24 c), which compression spring is supported at one end against a bore step (27 e), provided in the vicinity of the screw head, in the bearing block (27) and at the other end against a collar (24 e) provided at the end of the sliding bar (24).

17. Feeding device according to one or more of Claims 1 to 16, characterised by a withdrawal locking mechanism which is situated in the region in which the tape product enters the feeding device.

18. Feeding device according to one or more of claims 1 to 17, characterised in that the contact elements are attached at a distance one beside the other to a scrap strip having driving holes (6) at a given distance from one another.

19. Feeding device according to Claim 17 or 18, characterised in that the withdrawal locking mechanism (14) has an L-shaped angled block (53), the horizontal L base web (53 a) of which reaches over the scrap strip (2) and the vertical L leg (53 b) of which projects downwardly, there is provided, laterally opposite the L leg (53 b) and below the contact elements (3), a bearing plate (54) which carries so as to be pivotable about an axis (56) an upright-mounted stopper arm (55) arranged beneath the scrap strip (2) in the interspace between the bearing plate (54) and the L leg (53 b), the stopper arm (55) is inclined in the transporting direction (15 a), its upper free end presses against the scrap strip (2) from below, this being brought about by a compression spring (58) which is supported at one end against the stopper arm (55) counter to its inclination and at the other end on the bearing plate (54).

20. Feeding device according to Claim 19, characterised in that the lower end of the stopper arm (55) projects downwardly out of the interspace between the L leg (53 b) and the bearing plate (54) and has an actuating pin (57).

## Revendications

1. Dispositif pour l'introduction d'éléments de contact électrique en position correcte dans un plan horizontal ou éventuellement légèrement oblique, le long d'une piste de transport rectiligne, dans les outils d'une presse de sertissage, les éléments de contact étant amenés sous forme de bandes à l'aide d'un doigt de transport (16) s'étendant vers le haut, pouvant pivoter vers la piste de transport, ce doigt étant disposé dans un chariot de transport (19) d'un dispositif d'actionnement du doigt de transport, sous les éléments de guidage des éléments en bande du dispostif d'alimentation, et étant tiré vers le bas d'un évidement d'entraînement, puis poussé depuis le bas dans un autre évidement d'entraînement par un dispositif d'actionnement du doigt de transport (11) sur une voie en arc de cercle (33), transversalement à la direction de transport (15a) de la voie de transport, le doigt de transport (16) étant disposé, avec le dispositif de déplacement du doigt de transport (12), de manière à pouvoir effectuer un mouvement de va et vient dans la direction de transport, le doigt de transport (16) maintenant sa position verticale lors d'un mouvement de pivotement, grâce à sa dispositition dans le chariot de transport (19) autour d'un axe (20) horizontal, parallèle à la direction de transport (15a).

2. Dispositif d'alimentation selon la revendication 1,
caractérisé en ce qu'il est monté sur un plateau (7) monté de manière amovible sur la table de la presse de sertissage.

3. Dispositif d'alimentation selon la revendication 1 et/ou 2,
caractérisé en ce qu'il est couplé avec la tête d'outil (9) interchangeable, actionnée par le poussoir de la presse de sertissage.

4. Dispositif d'alimentation selon l'une ou plusieurs des revendications 1 à 3,
caractérisé en ce que le doigt de transport (16) est moulé d'une pièce avec une plaquette (17) orientée verticalement, cette plaquette étant fixée sur un bloc palier (21) monté pivotant autour de l'axe horizontal (20) parallèle à la direction de transport (15a), dans un évidement (18) du chariot de transport (19), le doigt de transport (16) faisant saillie vers le haut depuis l'évidement (18).

5. Dispositif d'alimentation selon la revendication 4,
caractérisé en ce que le chariot de transport (19) est placé de manière à pouvoir effectuer un mouvement de va et vient sur deux tiges de coulissement cylindriques (24, 25) juxtaposées parallèlement à la direction de transport (15a) qui traversent sans jeu des alésages juxtaposés correspondants du chariot de transport (19), une extrémité de la tige de coulissement (24) étant disposée de manière à pouvoir pivoter dans un bloc palier (26) du poincon supérieur de sertissage (15) disposé en aval dans la direction de transport (15a), et fixé sur le plateau (7), l'autre extrémité étant disposée de manière à pouvoir pivoter dans un bloc palier (27) également fixé sur le plateau (7) et largement en aval dans la direction de transport (15a), par rapport au poinçon supérieur de sertissage (15), le bloc palier (27) faisant partie d'un dispositif de positionnement du doigt de transport (13).

6. Dispositif d'alimentation selon la revendication 5,
caractérisé en ce que, vu de dessus, le chariot de transport (19) a la forme d'un L, la base du L (19a) étant traversée par la tige de coulissement (24), et la jambe du L (19b) étant traversée, sensiblement en son milieu par la tige de coulissement (25) plus courte, la tige de coulissement (25) étant portée par la tige de coulissement (24) du fait que, dans la région du bloc palier (27) ou du dispositif de positionnement du doigt de transport (13), un bras de support transversal (28), et dans la région du bloc palier (26), un bras de support transversal (29) sont fermement disposés sur la tige de coulissement (25), et qu'une extrémité de la tige de coulissement (24) est serrée dans le bras de support respectif.

7. Dispositif d'alimentation selon la revendication 6,
caractérisé en ce que sur la tige de coulissement (25) sont serrés de manière ajustable deux éléments de butée (30, 31) ajustables à une longueur de transport précise, l'un des éléments (31) étant disposé dans la direction de transport (15a), avant la jambe du L (19b), et l'autre élément de butée (30) étant disposé dans la direction de transport (15a), derrière la jambe du L (19b).

8. Dispositif d'alimentation selon l'une ou plusieurs ds revendications 5 à 7,
caractérisé en ce qu'une patte de liaison (32) dressée verticalement est disposée sur la base du L (19a).

9. Dispositif d'alimentation selon l'une ou plusieurs des revendications 5 à 8,
caractérisé en ce que dans la région du palier (26) de montage de la tige de coulissement (24) sur le bras de support transversal (29), un bras de levier (29a) dressé vers le haut est solidairement attaché, ce qui a pour résultat un levier en L (34) formé par le bras de support transversal (29) et le bras de levier (29a) basculant autour de l'axe (24a) de la tige de coulissement (24) dans la direction de la flèche double (39), grâce au montage dans les blocs paliers (26, 27).

10. Dispositif d'alimentation selon la revendication 9,
caractérisé en ce que le levier basculant (34) est actionné par une poulie (35) contre laquelle le bord antérieur (34a) du bras de levier (29a) est poussé par un ressort de pression (36) qui agit sur le bord postérieur du bras de levier (29a), cette poulie étant montée rotative dans une fourche de support (37) fixée à l'extérieur sur une paroi (38a) du boîtier (38) de la tête d'outil, et étant de ce fait solidarisée en mouvement avec la tête d'outil (9) dans la direction de la flèche double (8).

11. Dispositif d'alimentation selon la revendication 10,
caractérisé en ce que, pour effectuer le mouvement basculant, le bord antérieur (34a) du levier basculant (34) présente une projection (34b) dans la région terminale antérieure du bras de levier (29a), la poulie (35) déplaçant ainsi le bras de levier (29a) à l'encontre du ressort (36) lorsqu'elle passe sur la projection (34b) lors d'une course vers le haut de la tête d'outil.

12. Dispositif d'alimentation selon l'une ou plusieurs des revendications 1 à 11,
caractérisé en ce que l'entraînement du chariot de transport (19) est effectué grâce au dispositif de déplacement du doigt de transport (12) qui présente une tige de poussée orientée vers le levier basculant (34), dont une extrémité est articulée à la patte de liaison (32) du chariot de transport (19), et dont l'autre extrémité est articulée à l'extrémité inférieure d'un levier oscillant (41) qui s'étend vers le haut et dont l'autre extrémité est montée pivotante autour d'un axe (42), sur un élément fixe de la presse de sertissage, la tige de piston (43) d'un agencement à cylindre et piston (44) disposé fixement dans la presse de sertissage étant articulée sensiblement au centre longitudinal du levier oscillant (41).

13. Dispositif d'alimentation selon la revendication 12,
caractérisé en ce que l'agencement à piston et cylindre (44) est commandé par un circuit (45) prévu à l'extrémité supérieure libre du bras de levier (29a), une broche de commande (46) orientée vers l'agencement à cylindre et piston (44) étant disposée à l'extrémité supérieure libre du bras de levier (29a), cette broche s'insérant latéralement dans un évidement en forme de U (47) d'une plaque de coulisse de commande (48) pouvant coulisser horizontalement dans une rainure (49), ladite rainure (49) étant disposée dans la partie antérieure d'un boîtier de commande (50) monté fixement dans la presse de sertissage, dans lequel est disposé un interrupteur (51).

14. Dispositif d'alimentation selon la revendication 13,
caractérisé en ce que l'interrupteur (51) est en relation avec une vanne de commande (51b) de l'agencement à piston et cyindre (44) grâce à une ligne de connexion (51a).

15. Dispositif d'alimentation selon l'une ou plusieurs des revendications 1 à 14,
caractérisé en ce que, pour un réglage précis de la position de transport du doigt de transport (16), la tige de coulissement (24) avec les éléments qui y sont montés est agencée pour être réglable dans la direction axiale avec un dispositif de positionnement du doigt de transport (13).

16. Dispositif d'alimentation selon la revendication 15,
caractérisé en ce qu'un autre bloc palier (27a) est disposé sur la plaque (7), placé à une certaine distance dans la direction de transport (15a) en aval du bloc palier (27), un élément de serrage (27b) avec une vis de serrage (27c) étant disposé sur l'extrémité libre de la tige de coulissement (24), dans l'intervalle entre les blocs (27, 27a), la tige de coulissement (24) étant prolongée par une vis de réglage (24a) introduite dans l'extrémité libre de la tige de coulissement (24), la tige de coulissement (24) se terminant à proximité du bloc palier (27), et la vis de réglage (24a) présentant un filet extérieur guidé dans un taraudage de la région terminale de la tige de coulissement (24), la tige (24c) de la vis de réglage (24a) traversant un alésage (27d) du bloc palier (27) et la tête (24b) de la vis (24a) faisant saillie vers l'extérieur du bloc palier (27), le diamètre de l'alésage (27d) étant supérieur à celui de la tige de vis (24a) et accueillant en outre un ressort de pression (24d) qui entoure la tige (24c), une extrémité du ressort s'appuyant sur une épaule d'alésage (27e) du bloc palier (27) prévue au voisinage de la tête de vis, et l'autre extrémité s'appuyant sur un collet (24e) prévu à l'extrémité de la tige de coulissement (24).

17. Dispositif d'alimentation selon l'une ou plusieurs des revendications 1 à 16,
caractérisé par un moyen de blocage de traction en arrière (14) disposé dans la région d'admission du produit en bande, du dispositif d'alimentation.

18. Dispositif d'alimentation selon l'une ou plusieurs des revendications 1 à 17,
caractérisé en ce que les produits en bande sont attachés côte à côte avec un certain intervalle sur une bande à jeter comportant à distances déterminées des trous d'entraînement (6).

19. Dispositif d'alimentation selon la revendication 17 ou 18,
caractérisé en ce que le dispositif de blocage de traction en arrière (14) comporte un bloc angulaire en L (53) dont la base horizontale (53a) recouvre la bande à jeter (2) et dont la jambe verticale (53b) est orientée vers le bas, qu'une plaque de montage (54) est prévue latéralement en regard de la jambe du L (53b) sous les éléments de contact (3), cette plaque portant un bras d'arrêt (55) dressé pouvant pivoter autour d'un axe (56), disposé dans l'intervalle entre la plaque de montage (54) et la jambe du L (53b), en dessous de la bande à jeter (2), que le bras d'arrêt (55) est incliné dans la direction de transport (15a), que son extrémité supérieure libre appuie depuis le bas contre la bande à jeter (2), ce qui est obtenu par un ressort de pression (58) dont une extrémité s'appuie sur le bras d'arrêt (55) à l'encontre de son inclinaison, et dont l'autre extrémité s'appuie sur la plaque de montage (54).

20. Dispositif d'alimentation selon la revendication 19,
caractérisé en ce que l'extrémité inférieure du bras d'arrêt (55) fait saillie vers le bas de l'intervalle entre la jambe du L (53b) et la plaque de montage (54) et présente une broche d'actionnement (57).
